# EUROPÄISCHE PATENTSCHRIFT

(11) **EP 1 676 780 B1**
(45) Veröffentlichungstag und Bekanntmachung des Hinweises auf die Patenterteilung: **11.06.2008**
(21) Anmeldenummer: 05025508.2
(22) Anmeldetag: 23.11.2005
(51) Int. Cl.: B65B 69/00, B65B 5/06

(54) **Verfahren zum Ein- und Auspacken von Behältern sowie Anlage zum Durchführen des Verfahrens**
Method of packing and unpacking containers and apparatus for carrying out the method
Procédé de pacquetage et de dépacquetage des récipients et dispositif pour la mise en oeuvre du procédé

(30) Priorität: 28.12.2004 DE 102004062958
(43) Veröffentlichungstag der Anmeldung: 05.07.2006
(73) Patentinhaber: KHS AG, 44143 Dortmund (DE)
(72) Erfinder: Rübsaamen, Martin, 67098 Dürkheim (DE); Hagenbrock, Werner, 83075 Bad Feilnbach (DE)

(56) Entgegenhaltungen:
- JP-A- 59 152 113
- US-A- 2 825 193
- US-A- 3 273 304

## Beschreibung

Die Erfindung bezieht sich auf Verfahren gemäß Oberbegriff Patentanspruch 1 sowie auf eine Anlage gemäß Oberbegriff Patentanspruch 5.

Bekannt ist es, mit einem Produkt (Füllgut) gefüllte Behälter oder Verpackungseinheiten, beispielsweise Flaschen, kartonartige Behälter oder Verpackungen usw. in Umverpackungen, beispielsweise in Kartons, Trays, Getränkekisten usw. als Gebinden zu verpacken und in dieser Form in den Handel zu bringen. Die Behälter eines derartigen Gebindes enthalten dann in der Regel ausschließlich ein und dasselbe Produkt, d.h. z.B. ein Getränk einer bestimmten Art oder Sorte (beispielsweise ausschließlich Saft oder Softdrink oder Bier usw.) und/oder ein und derselben Geschmacksrichtung. Gebinde, die Behälter oder andere Verpackungseinheiten mit ein und demselben Produkt enthalten, werden nachstehend als "sortenreine Gebinde" bezeichnet.

Vielfach werden vom Handel oder aber vom Endabnehmer nicht sortenreine und nachstehend als "Mischgebinde" bezeichnete Gebinde verlangt, die dann in ihrer Umverpackung Verpackungseinheiten oder Behälter mit jeweils unterschiedlichen Produkten enthalten, beispielsweise Behälter mit Getränken (z.B. Softdrinks) unterschiedlicher Sorte und/oder unterschiedlicher Geschmacksrichtung (z.B. Cola-Getränke und Frucht-Limonaden usw.).

Das Ein- bzw. Auspacken von Gebinden in oder aus Umverpackungen wurde von der Fachwelt bereits als sehr zeit- und kostenintensiv erkannt, so dass diesbezüglich bereits Vorrichtungen vorgeschlagen wurden, um diese Arbeitsabläufe zu beschleunigen.

So wurde beispielsweise durch die US 2,825,193 eine Vorrichtung vorgesellt, bei welcher das Einpacken von Gebinden in eine Umverpackung mechanisch unterstützt wird. Bei einer solchen Vorrichtung werden die zur Verpackung anstehenden Gebinde zunächst mengen- und lagerichtig bereitgestellt. Anschließend werden diese Gebinde auf einen absenkbaren Boden übergeschoben, wobei dieser absenkbare Boden aus mehreren, stabförmigen Elementen gebildet wird, welche durch die bereitstehende Umverpackung ragen.
Anschließend wird ein kistenförmiges Element auf die Gebinde abgesenkt, wodurch ein Umfallen oder Verrücken der Gebinde beim nun anschließenden Absenken der Gebinde in die Umverpackung sicher verhindert wird.

Eine weitere Vorrichtung wurde durch die JP 59 152113 A vorgestellt. In vergleichbarer Art und Weise dient diese Vorrichtung dazu, Gebinde aus einer Umverpackung auszupacken, und auf einem Transportband abzustellen. Dazu wird die Umverpackung unterhalb von Führungselementen für die Gebinde positioniert, worauf stabförmige Elemente die Gebinde senkrecht aufwärts aus den Umverpackungen drücken oder schieben. Haben die Gebinde die Soll-Höhe erreicht, werden diese auf einer geeigneten Transportvorrichtung abgestellt.

Über eine Unterstützung des reinen Ein- oder Auspackens gehen die bislang bekannt gewordenen Vorrichtungen nicht hinaus. Eine Vorrichtung zur Bildung von Mischgebinden ist bislang nicht bekannt geworden.

Aufgabe der Erfindung ist es, ein Verfahren bzw. eine Anlage aufzuzeigen, mit dem bzw. mit der in rationeller Weise die Bildung von Mischgebinden aus sortenreinen Gebinden möglich ist. Zur Lösung dieser Aufgabe ist ein Verfahren entsprechend des Patentanspruches 1 ausgebildet. Eine Anlage zum Durchführen des Verfahrens ist Gegenstand des Patentanspruches 5. Weiterbildungen der Erfindung sind Gegenstand der Unteransprüche.

Bei einer bevorzugten Ausführungsform der Erfindung werden für die Mischgebinde jeweils die Umverpackungen der sortenreinen Gebinde wieder verwendet, so dass für die Bildung der Mischgebinde keine neuen Umverpackungen benötigt werden, was eine wesentliche Ersparnis insbesondere auch bezüglich Materialaufwand und Entsorgungskosten darstellt.

Die Erfindung wird im Folgenden anhand der Figuren an einem Ausführungsbeispiel näher erläutert. Es zeigen:
- Fig. 1: in schematischer Funktionsdarstellung eine Anlage zum Umpacken von Gebinden gemäß der Erfindung;
- Fig. 2: in schematischer perspektivischer Darstellung eine Gebindeauspack- oder Einpackstation der Anlage der Figur 1, zusammen mit einem auf einem Transporteur angeordneten Gebinde, den Greiferelementen und den Ausstoßern der Aus- oder Einpackstation;
- Fig. 3: die Auspack- oder Einpackstation der Figur 2, zusammen mit einer auf einem Transporteur der Anlage angeordneten Umverpackung in Form eines Kartons oder Trays, sowie mit den auf einer Aufnahme angeordneten Behältern nach dem Auspacken oder vor dem Einpacken.

Die in den Figuren allgemein mit 1 bezeichnete Anlage dient zunächst zum Auspacken von Behältern 2, z.B. von mit Getränken gefüllten Behältern in Form von Flaschen, Kartons usw. aus Umverpackungen 3, wie z.B. Kartons, Trays oder Getränkekästen, sowie zum Umpacken der Behälter 2 in einer neuen Zusammenstellung in die beim Auspacken nicht beschädigten und daher zum Umpacken wieder verwendeten Umverpackungen 3.

Die von den Umverpackungen 3 mit den Behältern 2 gebildeten sortenreinen Gebinde 4 werden bei der in der Figur 1 dargestellten Ausführungsform über einen Transporteur 5 in Richtung des Pfeils A (Transportrichtung) zugeführt. Jedes Gebinde 4 enthält jeweils acht Behälter 2, die als Behältergruppe in zwei Reihen zu je vier Behälter angeordnet und ausschließlich mit ein und demselben Produkt gefüllt sind, wobei die Produkte allerdings von Gebinde 4 zu Gebinde 4 oder aber auch von Gruppe von Gebinden 4 zu Gruppe von Gebinden 4 unterschiedlich sind. So enthält beispielsweise ein Teil der Gebinde 4 acht Behälter 2 mit einem Softdrink einer ersten Sorte (beispielsweise Colagetränk), ein Teil der Gebinde 4 acht Behälter 2 mit einem Softdrink einer zweiten Sorte (beispielsweise Limonadengetränk einer ersten Geschmacksrichtung) und ein Teil der Gebinde 4 acht Behälter 2 mit einem Softdrink einer dritten Sorte (beispielsweise Limonadengetränk einer zweiten Geschmacksrichtung).

An einer Auspackstation 6 werden die Behälter 2 als gesamte Behältergruppe aus den Gebinden 4 entnommen, und zwar ohne Zerstörung der Umverpackung 3, wie dies nachstehend noch näher beschrieben wird. An einer der Auspackstation 6 zugeordneten Pufferstation 7 werden die Behälter 2 dann jeweils sortenrein in Aufnahmen 8 zwischengelagert, welche jeder Sorte vorteilhafter weise gesondert zugeordnet sind, sodass jede Aufnahme 8 nur Behälter 2 mit ein und demselben Produkt enthält.

Bei der dargestellten Ausführungsform ist die Anlage 1 so ausgebildet, dass die Anordnung, die die Behälter 2 in dem jeweiligen Gebinde 4 aufweisen auch in der betreffenden Aufnahme 8 beibehalten bleibt, d. h. jede Aufnahme 8 besitzt vier Abschnitte, sodass dort die den Gebinden 4 entnommenen Behälter 2 jeweils vier Behälterreihen bilden. Wird die Anlage 1 nur zum Auspacken der Gebinde 4 verwendet, so werden die Behälter 2 aus der Pufferstation 7 bzw. aus den dortigen Aufnahmen 8 entnommen.

Die Anlage 1 dient aber bevorzugt dazu, die Behälter 2 in die nach dem Auspacken leeren und wieder verwendbaren Umverpackungen 3 in einer neuen Zusammenstellung erneut zu verpacken, und zwar derart, dass dann in jeder Umverpackung 3 bzw. in dem entsprechenden Mischgebinde 4a Behälter 2 mit unterschiedlichen Produkten enthalten sind. Hierbei ist es möglich, die Anlage 1 derart zu steuern, dass diese Zusammenstellung bei allen die Anlage 1 auf dem Transportband 5 in Transportrichtung A verlassenden Gebinden 4a identisch ist, d. h. jedes Gebinde beispielsweise drei Behälter 2 des Produktes der ersten Sorte, drei Behälter 2 des Produktes der zweiten Sorte sowie zwei Behälter 2 des Produktes der dritten Sorte enthält. Die Anlage 1 kann aber auch so gesteuert werden, dass die einzelnen Mischgebinde 4a eine unterschiedliche Zusammenstellung aufweisen, beispielsweise Gebinde 4a entsprechend der nachstehenden Tabelle gebildet werden.

| Mischgebinde | Anzahl der Behälter 2 mit erster Sorte | Anzahl der Behälter 2 mit zweiter Sorte | Anzahl der Behälter 2 mit dritter Sorte |
|---|---|---|---|
| erstes Gebinde | 3 | 3 | 2 |
| zweites Gebinde | 1 | 1 | 6 |
| drittes Gebinde | 5 | 2 | 1 |

Es versteht sich, dass auch andere Zusammenstellungen der Mischpackungen oder Mischgebinde 4a möglich sind.

Für das Umverpacken bzw. für die Herstellung der Mischgebinde 4a weist die Anlage 1 weiterhin eine Kommissionierung oder Kommissionierungsstation 9 auf, die bei der dargestellten Ausführungsform mehrere Aufnahmen 10 besitzt, in denen die gemischten Behältergruppen 11 für die Mischgebinde 4a zusammengestellt werden, und zwar beispielsweise dadurch, dass jeweils eine entsprechende Anzahl von Behältern 2 den unterschiedlichen Aufnahmen 8 der Pufferstation 7 z.B. mit einer von einer Prozesssteuereinrichtung 12 gesteuerten Pick/Place-Anordnung oder Greiferanordnung entnommen wird. Die entsprechend den Kundenwünschen zusammengestellten gemischten Behältergruppen 11 werden dann an einer Einpackstation 13 von den Aufnahmen 10 in jeweils eine bereitstehende Umverpackung 3 eingesetzt.

Um das Auspacken der von den Behältern 2 gebildeten Behältergruppen an der Auspackstation 6 ohne eine Beschädigung der Umverpackungen 3 zu ermöglichen, sind sowohl die Umverpackungen 3, als auch die Auspackstation 6 in einer besonderen, aus den Figuren 2 und 3 ersichtlichen Weise ausgebildet.

Die Umverpackungen 3 besitzen an ihrem Boden 3.1 jeweils Öffnungen 14, deren Anzahl gleich oder größer der Anzahl der Behälter 2 eines Gebindes 4 bzw. 4a ist und die derart am Boden 3.1 verteilt vorgesehen sind, dass sich jeweils mindestens eine Öffnung 14 unterhalb eines jeden in die Umverpackung 3 eingesetzten Behälters 2 befindet. Der Querschnitt jeder Öffnung 14 ist kleiner als die Fläche des Bodens der Behälter 2, so dass letztere trotz der Öffnungen 14 zuverlässig in der jeweiligen Umverpackung 3 gehalten sind.

Entsprechend der Anordnung der Behälter 2 in der Umverpackung 3 in zwei Reihen mit je vier Behältern 2 sind beispielsweise auch die Öffnung 14 im Boden 3.1 in zwei Reihen mit jeweils vier Öffnungen 14 vorgesehen.

Die Auspackstation 6 besitzt unterhalb der Transportebene des Transporteurs 5 und damit unterhalb des Niveaus des Bodens 3.1 der jeweiligen an der Auspackstation 6 angeordneten Umverpackung 3 eine Ausstoßer- oder Stempelanordnung 15 mit mehreren Ausstoßern oder Stempeln 16, deren Anzahl und Verteilung gleich der Anzahl und Verteilung der Öffnungen 14 im Boden 3.1 jeder Umverpackung 3 ist, d.h. bei der dargestellten Ausführungsform weist die Stempelanordnung 15 insgesamt acht Stempel auf, die in zwei Reihen zu je vier Stempeln angeordnet sind.

Die Auspackstation 6 besitzt weiterhin an einem nicht dargestellten Greiferarm eine Greiferanordnung 17, die bei der dargestellten Ausführungsform insgesamt acht Greiferelemente 18 aufweist. Diese Greiferelemente 18 sind entsprechend der Anordnung der Behälter 2 in den Umverpackungen 3 in zwei sich in Transportrichtung A erstreckenden Reihen angeordnet, und zwar jeweils vier Greiferelemente 18 in jeder Reihe. Die senkrecht zur Transportrichtung A einander gegenüberliegenden Greiferelemente 18 bilden dabei jeweils ein Greiferelementpaar oder einen Greifer zum Greifen von jeweils zwei Behältern 2.

Zum Entnehmen der Behälter 2 aus einem Gebinde 4 an der Auspackstation 6 werden bei auf das Gebinde 4 abgesenkter Greiferanordnung 17 die Stempel 16 aus einer Ausgangsstellung, in der sie auch mit ihrer oberen, eine Behälteranlage bildenden Stempelfläche 16.1 unterhalb der Transportebene des Transporteurs 5 angeordnet sind, in Richtung ihrer vertikalen Achse nach oben bewegt, so dass sie schließlich durch die Öffnungen 14 der Umverpackung 3 hindurchtreten und dabei mit ihrer Stempelfläche 16.1 die in der Umverpackung 3 befindlichen Behälter 2 nach oben mitführen und in die Greiferanordnung 17 einschieben.

Um dies zu ermöglichen ist der Transporteur 5 an der Auspackstation 6 so ausgebildet, dass er ein Bewegen der Stempel 16 über die Transportebene hinaus nach oben ermöglicht, d.h. der Transporteur 5 ist beispielsweise von einem leiterartigen Transportelement mit mehreren quer zur Transportrichtung A angeordneten Stegen 19 gebildet, oder aber von mehreren parallel zueinander angeordneten schmalen Transportbändern oder Riemen, die in Transportrichtung A orientiert sind und zwischen sich einen Freiraum für den Durchtritt der Stempel 16 belassen.

Nach dem Einschieben der Behälter 2 in die Greiferanordnung 17 werden diese auf einer dem jeweiligen Produkt oder Sorte zugeordneten Aufnahme 8 der Pufferstation 7 abgesetzt, und zwar beispielsweise derart, dass die Behälter dort zwar ihre grundsätzliche Anordnung zueinander beibehalten, voneinander aber weiter beabstandet sind, so dass ein vereinfachtes Handling der Behälter 2 beim Zusammenstellen der gemischten Behältergruppen 11 möglich ist. Die Greifer oder Greiferelemente 18 sind hierfür relativ zueinander bewegbar an der Greiferanordnung 17 bzw. an einem entsprechenden Greiferkopf vorgesehen.

Die Einpackstation 13 ist bei der dargestellten Ausführungsform identisch mit der Auspackstation 6 ausgebildet, d.h. auch an der Einpackstation 13 ist eine Stempelanordnung 15 mit den Stempeln 16 vorgesehen, deren Anzahl und Verteilung wiederum der Anzahl und Verteilung der Öffnungen 14 in den Umverpackungen 3 entspricht. Weiterhin weist die Einpackstation 13 auch die Greiferanordnung 17 auf. Mit dieser bzw. mit den Greiferelementen 18 wird die jeweils zum Einpacken an einer Aufnahme 10 bereitstehende gemischte Behältergruppe 11 als Ganzes gefasst, dann an die bereitstehende Umverpackung 3 bewegt und in diese eingesetzt. Für das Einsetzen sind die Stempel 16 der Stempelanordnung 15 in ihre angehobene Stellung bewegt, so dass diese mit ihren Stempelflächen 16.1 über die Transportebene des Transporteurs 5 und durch die Öffnungen 14 der Umverpackung 3 hindurch bis etwa an das Niveau des oberen, offenen Randes der jeweiligen Umfangverpackung 3 reichen. Mit der Greiferanordnung 17 werden die Behälter 2 dann mit ihrem Boden auf die Stempelflächen 16.1 aufgesetzt, so dass sich die Behälter 2 dann nach ihrer Freigabe von der Greiferanordnung 17 auf den sich absenkenden Stempeln 16 aufstehend durch ihr Eigengewicht in die jeweilige Umverpackung 2 hineinbewegen.

Die Erfindung wurde voranstehend an einem Ausführungsbeispiel beschrieben. Es versteht sich, dass Änderungen sowie Abwandlungen möglich sind, ohne dass dadurch der der Erfindung zugrundeliegende Gedanke verlassen wird. So ist es beispielsweise möglich, das Auspacken und Wiedereinpacken an ein und derselben Station vorzunehmen, und zwar in der Weise, dass bei einem vollen Bewegungszyklus der Greiferanordnung 17 bzw. eines Greiferkopfes zunächst die einer Umverpackung 3 eines Gebindes 4 entnommenen Behälter 2 an die Pufferstation 7 oder die Kommissionierungsstation 9 bewegt und bei dem anschließenden Zurückbewegen der Greiferanordnung 17 bzw. des Greiferkopfes mit diesem eine gemischte Behältergruppe 11 an die leere Umverpackung 3 transportiert und in diese eingesetzt wird.

### Bezugszeichenliste

- 1: Vorrichtung oder Anlage zum Umverpacken von Gebinden
- 2: Behälter
- 3: Umverpackung
- 4, 4a: Gebinde
- 5: Transporteur
- 6: Auspacker
- 7: Pufferstation
- 8: Aufnahme
- 9: Kommissionierstation
- 10: Aufnahme
- 11: Behältergruppe
- 12: Steuerung
- 13: Einpackstation
- 14: Öffnung im Boden der Umverpackung
- 15: Stempelanordnung
- 16: Ausstoßer oder Stempel
- 16.1: Stempelfläche
- 17: Greiferanordnung
- 18: Greiferelement

- A: Transportrichtung

## Patentansprüche

1. Verfahren zum Aus- und Umpacken von sortenreinen Gebinden (4) mit jeweils in einer Umverpackung (3) aufgenommenen Behältern oder dergleichen Verpackungseinheiten (2), die bei jedem Gebinde (4) ausschließlich ein und dasselbe Produkte enthalten, welches von Gebinde (4) zu Gebinde (4) oder aber von einer Gruppe von Gebinden (4) zur nächsten Gruppe von Gebinden (4) unterschiedlich ist, in Mischgebinde (4a), die in ihrer Umverpackung (3) Verpackungseinheiten (2) mit unterschiedlichen Produkten enthalten, wobei die Verpackungseinheiten (2) aus den Umverpackungen (3) der sortenreine Gebinde (4) entnommen, die entnommenen Verpackungseinheiten (2) zu jeweils gemischten Gruppen (11) von Verpackungseinheiten (2) mit unterschiedlichen Produkten zusammengestellt und die gemischten Gruppen (11) in jeweils eine Umverpackung (3) zur Bildung eines Mischgebindes (4a) eingesetzt werden, **dadurch gekennzeichnet, dass** die Verpackungseinheiten (2) der sortenreinen Gebinde (4) in einer Auspackstation durch durch Öffnungen (14) im Boden (3.1) der Unterpackungen (3) hindurchtretende Ausstoßer (16) angehoben und aus den Umverpackungen (3) entnommen werden, und anschließend mit einem Umsetzelement (17) einer Kommissionierstation zugeführt werden, wo die gemischten Gruppen zusammengestellt werden, und anschließend die Mischgebinde (4a) durch ein Umsetzelement (17) aus der Kommissionierstation (9) einer Einpackstation (13) zugeführt werden und dort durch durch Öffnungen (14) im Boden (3.1) der Unterpackungen (3) hindurchtretende Ausstoßer (16) in Umverpackungen (3) abgesenkt werden.

2. Verfahren nach Anspruch 1 **dadurch gekennzeichnet, dass** für die Bildung der Mischgebinde (4a) die Umverpackungen (3) der sortenreinen Gebinde (4) verwendet werden.

3. Verfahren nach einem der vorhergehenden Ansprüche, **dadurch gekennzeichnet, dass** die Verpackungseinheiten (2) aus den Umverpackungen (3) der sortenreinen Gebinde (4) jeweils als gesamte Gruppe entnommen werden.

4. Verfahren nach einem der vorhergehenden Ansprüche, **dadurch gekennzeichnet, dass** die Verpackungseinheiten (2) der zusammengestellten, gemischten Gruppen (11) jeweils als Gesamtgruppe in eine Umverpackung (3) eingebracht werden.

5. Anlage zum Aus- und Umpacken von sortenreinen Gebinden (4) mit jeweils in einer Umverpackung (3) aufgenommenen Behältern oder dergleichen Verpackungseinheiten (2), die bei jedem sortenreinen Gebinde (4) jeweils ausschließlich ein Produkt enthalten, welches von Gebinde (4) zu Gebinde (4) oder aber von einer Gruppe von Gebinden (4) zur nächsten Gruppe von Gebinden (4) unterschiedlich ist, in Mischgebinde (4a), die in der Umverpackung (3) Verpackungseinheiten (2) mit unterschiedlichen Produkten enthalten, und zwar durch Entnehmen der Verpackungseinheiten (2) aus den Umverpackungen (3) der sortenreinen Gebinde (4), durch Zusammenstellen von gemischten Gruppen von Verpackungseinheiten unterschiedlicher Produkte und durch Einsetzen der zusammengestellten, gemischten Gruppen (11) von Verpackungseinheiten (2) in jeweils eine Umverpackung (3), **gekennzeichnet durch** wenigstens eine Aus- und Einpackstation (6, 13) mit wenigstens einem Umsetzelement (17) zum Entnehmen der Verpackungseinheiten (2) aus den sortenreinen Gebinden (4) und zum Einsetzen der gemischten Gruppen (11) von Verpackungseinheiten (2) in eine Umverpackung (3) zur Bildung des jeweiligen Mischgebindes (4a), und **durch** eine Kommissionierstation (9), wo die gemischten Gruppen zusammengestellt werden, sowie
**durch** eine Ausstoßeranordnung (15) mit einer Vielzahl von Ausstoßern (16), die jeweils wenigstens eine Anlagefläche (16.1) für eine Verpackungseinheit (2) bilden und zwischen einer Ausgangsposition, in der die Anlageflächen (16.1) sich unterhalb des Niveaus des Bodens (3.1) der an der wenigstens einen Aus- und/oder Einpackstation (6, 13) angeordneten Umverpackungen (3) befinden, in eine angehobene Stellung bewegbar sind, in der die Ausstoßer (16) jeweils **durch** mindestens eine Öffnung (14) im Boden (3.1) der jeweiligen Umverpackung (3) in diese hineinreichen und die Anlageflächen (16.1) sich oberhalb des Niveaus des Bodens (3.1) der Umverpackung (3) befinden, um beim Auspacken der sortenreinen Gebinde (4) die Verpackungseinheiten (2) anzuheben und an das Umsetzelement (17) zu übergeben und beim Einpacken der gemischten Gruppen (11) von Verpackungseinheiten (2) die auf den Anlageflächen (16.1) aufstehenden Verpackungseinheiten (2) **durch** Absenken in die bereitstehende Umverpackung (3) einzubringen.

6. Anlage nach Anspruch 5, **dadurch gekennzeichnet, dass** die Anzahl der Ausstoßer (16) mindestens gleich der Anzahl der in einem sortenreinen Gebinde (4) oder Mischgebinde (4a) enthaltenen Verpackungseinheiten (2) ist.

7. Anlage nach Anspruch 5 oder 6, **dadurch gekennzeichnet, dass** die Anzahl der Öffnungen (14) im Boden (3.1) jeder Umverpackung (3) mindestens gleich der Anzahl der Verpackungseinheiten (2) in einer Umverpackung (3) eines sortenreinen Gebindes oder eines Mischgebindes (4a) ist.

8. Anlage nach einem der vorhergehenden Ansprüche 5-7, **dadurch gekennzeichnet, dass** das wenigstens eine Umsetzelement (17) eine Greiferanordnung (17) mit mehreren Greiferelementen (18) ist.

9. Anlage nach einem der vorhergehenden Ansprüche 5-8, **dadurch gekennzeichnet, dass** das Umsetzelement (17) derart ausgebildet ist, dass die Verpackungseinheiten jeweils als Gruppe den Umverpackungen (3) entnommen werden.

10. Anlage nach einem der vorhergehenden Ansprüche 5-9, **dadurch gekennzeichnet, dass** das wenigstens eine Umsetzelement (17) so ausgebildet ist, dass die jeweilige neu zusammengestellte gemischte Gruppe (11) von Verpackungseinheiten (2) als Gesamtheit in die Umverpackung (3) eingesetzt wird.

11. Anlage nach einem der vorhergehenden Ansprüche 5-10, **gekennzeichnet, dadurch gekennzeichnet, dass** die wenigstens eine Auspackstation (6) und die wenigstens eine Einpackstation (13) getrennte Stationen sind.

12. Anlage nach einem der vorhergehenden Ansprüche 5-11, **dadurch gekennzeichnet, dass** eine gemeinsame Station sowohl die Auspackstation als auch die Einpackstation bildet.

13. Anlage nach einem der vorhergehenden Ansprüche 5-12, **dadurch gekennzeichnet, dass** die Umverpackungen (3) der sortenreinen Gebinde (4) als Umverpackungen (3) für die Mischgebinde (4a) verwendet werden.

14. Anlage nach einem der vorhergehenden Ansprüche 5-13, **gekennzeichnet durch** einen Transporteur (5) zum Zuführen der sortenreinen Gebinde (4) an die wenigstens eine Auspackstation (6) sowie zum Abführen der Mischgebinde (4a) von der wenigstens einen Einpackstation (13).

15. Anlage nach einem der vorhergehenden Ansprüche 5-14, **gekennzeichnet durch** eine Kommissionierungsstation (9) zum Zusammenstellen der gemischten Gruppen von Verpackungseinheiten (2).

16. Anlage nach Anspruch 15, **gekennzeichnet durch** einen der Kommissionierungsstation (9) vorgeschalteten Pufferspeicher (7) zum Bereitstellen der entnommenen Verpackungseinheiten (2) für Bildung der neu zusammengestellten gemischten Gruppen (11) von Verpackungseinheiten (2).

## Claims

1. Method of unpacking and repacking single-variety groups (4), each having containers or similar packaging units (2) that are accommodated within an outer packaging (3) and containing in each group (4) exclusively one and the same product, which is variable from group (4) to group (4) or from one set of groups (4) to the next set of groups (4), in mixed groups (4a), which, within their outer packaging (3), contain packaging units (2) with different products, wherein the packaging units (2) are removed from the outer packaging (3) of the single-variety group (4), the removed packaging units (2) are combined to form respectively mixed sets (11) of packaging units (2) with different products and the mixed sets (11) are inserted respectively into an outer packaging (3) to form a mixed group (4a), **characterised in that** the packaging units (2) of the single-variety groups (4) are raised in an unpacking station by means of ejectors (16) that extend through openings (14) in the bottom (3.1) of the outer packaging (3) and are removed from the outer packaging (3), and are then supplied by means of a translating element (17) to an order picking station, where the mixed sets are combined, and then the mixed groups (4a) are supplied by a translating element (17) from the order picking station (9) to a packing station (13) and there are lowered within the outer packaging (3) by ejectors (16) that extend through openings (14) in the bottom (3.1) of the outer packaging (3).

2. Method according to claim 1, **characterised in that** the outer packaging (3) of the single-variety group (4) is used for forming the mixed group (4a).

3. Method according to one of the preceding claims, **characterised in that** the packaging units (2) are removed from the outer packaging (3) of the single-variety group (4) in each case as a total group.

4. Method according to one of the preceding claims, **characterised in that** the packaging units (2) of the combined mixed sets (11) are moved into an outer packaging (3) in each case as a collective set.

5. System for unpacking and repacking single-variety groups (4), each having containers or similar packaging units (2) accommodated within an outer packaging (3) and containing in each single-variety group (4) exclusively one product, which is variable from group (4) to group (4) or from one set of groups (4) to the next set of groups (4), in mixed groups (4a), which, within the outer packaging (3), contain packaging units (2) with different products and this by removing the packaging units (2) from the outer packaging (3) of the single-variety group (4), by combining mixed sets of packaging units of different products and by inserting the combined, mixed sets (11) of packaging units (2) into a respective outer packaging (3), **characterised by** at least one unpacking and packing station (6, 13) with at least one translating element (17) for removing the packaging units (2) out of the single-variety groups (4) and for inserting the mixed sets (11) of packaging units (2) into an outer packaging (3) to form the respective mixed group (4a), and by an order picking station (9), where the mixed sets are combined, as well as by a ejector arrangement (15) with a plurality of ejectors (16), which respectively form at least one contact face (16.1) for a packaging unit (2) and are moveable between a start position, in which the contact face (16.1) is situated below the level of the bottom (3.1) of the outer packaging (3) disposed at the at least one unpacking and/or packing station (6, 13), and a raised position, in which the ejectors (16) each extend through at least one opening (14) in the bottom (3.1) of the respective outer packaging (3) into the said outer packaging and the contact faces (16.1) are situated above the level of the bottom (3.1) of the outer packaging (3), in order, when unpacking the single-variety groups (4), to raise the packaging units (2) and to transfer them to the translating element (17) and, when packing the mixed sets (11) of packaging units (2), to move the packaging units (2) standing on the contact faces (16.1) into the waiting outer packaging (3) by means of lowering.

6. System according to claim 5, **characterised in that** the number of ejectors (16) is at least equal to the number of packaging units (2) contained in one single-variety group (4) or mixed group (4a).

7. System according to claim 5 or 6, **characterised in that** the number of openings (14) in the bottom (3.1) of each outer packaging (3) is at least equal to the number of packaging units (2) in one outer packaging (3) of one single-variety group or one mixed group (4a).

8. System according to one of the preceding claim 5 - 7, **characterised in that** the at least one translating element (17) is a gripper arrangement (17) with a plurality of gripper elements (18).

9. System according to one of the preceding claims 5 - 8, **characterised in that** the translating element (17) is configured in such a manner that in each case the packaging units are removed from the outer packaging (3) as a set.

10. System according to one of the preceding claims 5 - 9, **characterised in that** the at least one translating element (17) is configured in such a manner that each newly combined mixed set (11) of packaging units (2) is inserted into the outer packaging as a complete unit.

11. System according to one of the preceding claims 5 - 10, **characterised in that** the at least one unpacking station (6) and the at least one packing station (13) are separate stations.

12. System according to one of the preceding claims 5 - 11, **characterised in that** one common station forms both the unpacking station and the packing station.

13. System according to one of the preceding claims 5 -12, **characterised in that** the outer packaging (3) of the single-variety group (4) is used as outer packaging (3) for the mixed group (4a).

14. System according to one of the preceding claims 5 -13, **characterised by** a conveyor (5) for supplying the single-variety group (4) to the at least one unpacking station (6) and for taking the mixed group (4a) away from the at least one packing station (13).

15. System according to one of the preceding claims 5 - 14, **characterised by** an order picking station (9) for combining the mixed sets of packing units (2).

16. System according to claim 15, **characterised by** a buffer (7) that is connected upstream of the order picking station (9) and is for preparing the removed packaging units (2) for forming the newly combined mixed sets (11) of packaging units (2).

## Revendications

1. Procédé de déconditionnement et/ou reconditionnement d'emballages triés par catégorie (4) comportant des contenants ou unités d'emballage similaires (2) respectivement logés dans un suremballage (3), qui contiennent pour chaque emballage (4) exclusivement un seul et même produit, lequel est différent d'emballage (4) en emballage (4) ou bien d'un groupe d'emballages (4) au groupe d'emballages (4) suivant, dans des emballages mixtes (4a) qui contiennent des unités d'emballage (2) avec des produits différents dans leur suremballage (3), dans lequel les unités d'emballage (2) sont prélevées des suremballages (3) des emballages triés par catégorie (4), les unités d'emballage prélevées (2) sont réunies en groupes respectivement mélangés (11) d'unités d'emballage (2) avec des produits différents et les groupes mélangés (11) sont placés dans un suremballage respectif (3) afin de former un emballage mixte (4a), **caractérisé en ce que** les unités d'emballage (2) des emballages triés par catégorie (4) sont soulevées dans une station de déconditionnement par des éjecteurs (16) passant à travers des ouvertures (14) dans le fond (3.1) des suremballages (3) et sont prélevées hors des suremballages (3), puis sont amenées à une station de préparation de commande avec un élément de transfert (17), où les groupes mélangés sont constitués, puis les emballages mixtes (4a) sont amenés depuis la station de préparation de commande (9) à une station de conditionnement (13) par un élément de transfert (17) et y sont abaissés dans des suremballages (3) par des éjecteurs (16) passant à travers des ouvertures (14) dans le fond (3.1) des suremballages (3).

2. Procédé selon la revendication 1, **caractérisé en ce que** les suremballages (3) des emballages triés par catégorie (4) sont utilisés pour la formation des emballages mixtes (4a).

3. Procédé selon l'une quelconque des revendications précédentes, **caractérisé en ce que** les unités d'emballage (2) sont prélevées respectivement depuis les suremballages (3) des emballages triés par catégorie (4) sous forme de groupe global.

4. Procédé selon l'une quelconque des revendications précédentes, **caractérisé en ce que** les unités d'emballage (2) des groupes mélangés constitués (11) sont respectivement mises en place dans un suremballage (3) sous forme de groupe global.

5. Système de déconditionnement et/ou reconditionnement d'emballages triés par catégorie (4) comportant des contenants ou unités d'emballage similaires (2) respectivement logés dans un suremballage (3), qui contiennent respectivement pour chaque emballage trié par catégorie (4) exclusivement un produit, lequel est différent d'emballage (4) en emballage (4) ou bien d'un groupe d'emballages (4) au groupe d'emballages (4) suivant, dans des emballages mixtes (4a) qui contiennent des unités d'emballage (2) avec des produits différents dans le suremballage (3), à savoir via prélèvement des unités d'emballage (2) depuis les suremballages (3) des emballages triés par catégorie (4), via constitution de groupes mélangés d'unités d'emballage de produits différents et via mise en place des groupes mélangés constitués (11) d'unités d'emballage (2) dans respectivement un suremballage (3), **caractérisé par** au moins une station de déconditionnement et/ou de conditionnement (6, 13) comportant au moins un élément de transfert (17) destiné au prélèvement des unités d'emballage (2) depuis les emballages triés par catégorie (4) et à la mise en place des groupes mélangés (11) d'unités d'emballage (2) dans un suremballage (3) afin de former l'emballage mixte respectif (4a) et par une station de préparation de commande (9), où les groupes mélangés sont constitués, ainsi que par un système éjecteur (15) comportant une pluralité d'éjecteurs (16) qui forment respectivement au moins une surface d'appui (16.1) pour une unité d'emballage (2) et peuvent être déplacés depuis une position initiale, dans laquelle les surfaces d'appui (16.1) se trouvent en dessous du niveau du fond (3.1) des suremballages (3) disposés sur ladite au moins une station de déconditionnement et/ou de conditionnement (6, 13), dans une position soulevée, dans laquelle les éjecteurs (16) s'étendent respectivement à travers au moins une ouverture (14) dans le fond (3.1) du suremballage respectif (3) jusque dans ce dernier et les surfaces d'appui (16.1) se trouvent au-dessus du niveau du fond (3.1) du suremballage (3) afin de soulever les unités d'emballage (2) lors du déconditionnement des emballages triés par catégorie (4) et de les remettre à l'élément de transfert (17) et de mettre en place les unités d'emballage (2) dressées sur les surfaces d'appui (16.1) lors du conditionnement des groupes mélangés (11) d'unités d'emballage (2) via abaissement dans le suremballage (3) à disposition.

6. Système selon la revendication 5, **caractérisé en ce que** le nombre d'éjecteurs (16) est au moins égal au nombre d'unités d'emballage (2) contenues dans un emballage trié par catégorie (4) ou des emballages mixtes (4a).

7. Système selon la revendication 5 ou 6, **caractérisé en ce que** le nombre d'ouvertures (14) dans le fond (3.1) de chaque suremballage (3) est au moins égal au nombre d'unités d'emballage (2) dans un suremballage (3) d'un emballage trié par catégorie ou d'un emballage mixte (4a).

8. Système selon l'une quelconque des revendications précédentes 5 à 7, **caractérisé en ce que** ledit au moins un élément de transfert (17) est un système de préhension (17) comportant plusieurs éléments de préhension (18).

9. Système selon l'une quelconque des revendications précédentes 5 à 8, **caractérisé en ce que** l'élément de transfert (17) est conçu de telle manière que les unités d'emballage sont respectivement prélevées des suremballages (3) sous forme de groupe.

10. Système selon l'une quelconque des revendications précédentes 5 à 9, **caractérisé en ce que** ledit au moins un élément de transfert (17) est conçu de telle façon que le nouveau groupe mélangé respectif constitué (11) d'unités d'emballage (2) est placé dans le suremballage (3) en tant que tout.

11. Système selon l'une quelconque des revendications précédentes 5 à 10, **caractérisé en ce que** ladite au moins une station de déconditionnement (6) et ladite au moins une station de conditionnement (13) sont des stations séparées.

12. Système selon l'une quelconque des revendications précédentes 5 à 11, **caractérisé en ce qu'**une station commune forme non seulement la station de déconditionnement mais également la station de conditionnement.

13. Système selon l'une quelconque des revendications précédentes 5 à 12, **caractérisé en ce que** les suremballages (3) des emballages triés par catégorie (4) sont utilisés en tant que suremballages (3) pour les emballages mixtes (4a).

14. Système selon l'une quelconque des revendications précédentes 5 à 13, **caractérisé par** un transporteur (5) destiné à amener les emballages triés par catégorie (4) à ladite au moins une station de déconditionnement (6) ainsi qu'à évacuer les emballages mixtes (4a) de ladite au moins une station de conditionnement (13).

15. Système selon l'une quelconque des revendications précédentes 5 à 14, **caractérisé par** une station de préparation de commande (9) destinée à constituer les groupes mélangés d'unités d'emballage (2).

16. Système selon la revendication 15, **caractérisé par** un réservoir d'accumulation (7) placé en amont de la station de préparation de commande (9) destiné à mettre à disposition les unités d'emballage prélevées (2) pour former les nouveaux groupes mélangés constitués (11) d'unités d'emballage (2).
